# FASCICULE DE BREVET EUROPEEN

(11) **EP 0 584 025 B1**
(45) Date de publication et mention de la délivrance du brevet: **27.03.1996**
(21) Numéro de dépôt: 93420344.9
(22) Date de dépôt: 19.08.1993
(51) Int. Cl.: A63F 7/06

(54) **Ensemble barre support de figurine et figurine pour baby-foot**
Spielfigur für Fussballspiel und ihre Befestigung auf einer Stützstange
Footballer for table football game and its connection to a rod

(30) Priorité: 20.08.1992 FR 9210273
(43) Date de publication de la demande: 23.02.1994
(73) Titulaire: MONNERET JOUETS, F-39002 Lons-le-Saunier (FR)
(72) Inventeur: Monneret, Alain, F-39210 Voiteur (FR)
(74) Mandataire: Guerre, Dominique

(56) Documents cités:
- EP-A- 0 316 989
- BE-A- 494 821
- BE-A- 852 821
- CH-A- 197 003
- FR-A- 2 072 774
- FR-A- 2 601 599
- US-A- 4 138 110

## Description

Par la demande de brevet français FR-A-2666241 au nom de la demanderesse, on connaît une figurine pour baby-foot constituée de deux pièces complémentaires, respectivement mâle et femelle, dont chacune est agencée pour pouvoir être assemblée à l'autre par emboîtement partiel et coincement et/ou encliquetage, en embrassant totalement, à elles deux, le segment de barre sur lequel elles sont fixées, chacune de ces pièces présentant, à son extrémité d'assemblage, une encoche dont le fond présente une section transversale sensiblement identique à la demi section transversale correspondante du segment de barre précité.

Selon ce document, la pièce femelle représente la tête et le buste de la figurine tandis que la pièce mâle représente ses jambes et son bassin et celle des deux pièces constitutives d'une figurine qui possède une extrémité d'assemblage mâle présente, dans le fond de son encoche, un ergot radial et le segment de barre considéré présente une lumière dont le périmètre correspond à la section transversale de l'ergot et qui est destinée à le recevoir pour constituer, avec lui, les moyens de liaison en rotation et en translation, de la figurine à la barre.

Malheureusement, il s'est révélé que les bavures et les bords tranchants présentés inévitablement par les bords de la lumière poinçonnée dans le segment de barre entraînaient, rapidement, le sectionnement de l'ergot précité, détruisant ainsi toute liaison entre la figurine et la barre.

Pour y remédier, on a mis en place, dans le fond d'encoche de la pièce de figurine devant posséder cet ergot un insert métallique surmoulé lors du moulage de cette pièce, avec l'inconvénient de renchérir considérablement le prix de revient de cette figurine.

La présente invention vise à remédier à ces inconvénients.

A cet effet, dans l'ensemble qu'elle concerne, qui est du type dans lequel chaque figurine est constituée de deux pièces complémentaires, respectivement mâle et femelle, assemblables l'une à l'autre, par coulissement, coincement et/ou encliquetage, après engagement sur le segment de barre destiné à la recevoir, d'une encoche dont au moins l'une des pièces est pourvue et dont le fond est conformé pour épouser le segment précité de barre, d'une part, chaque segment de barre susceptible de recevoir une figurine présente au moins une déformation en creux, non débouchante et, d'autre part, l'encoche d'au moins l'une des deux pièces constitutives de chaque figurine présente, en correspondance de chaque déformation en creux du segment de barre considéré, une saillie de forme complémentaire, apte à s'engager, sans jeu, dans la déformation en creux correspondante de la barre.

Ainsi, que les déformations en creux des segments de barre soient obtenues par emboutissage ou non, le fait qu'elles ne soient pas débouchantes élimine tout risque de présence de bavures ou d'arêtes tranchantes susceptibles de provoquer le cisaillement prématuré des saillies correspondantes d'encoches.

Il en résulte que ces saillies peuvent être obtenues de moulage, à la fabrication des figurines, et qu'il n'est plus nécessaire de les constituer par des inserts métallique couteux et sujets à la corrosion.

En outre, la présence des lumières entraîne une fragilisation de la barre alors que les emboutis présentent, au contraire, l'avantage de la rigidifier.

Il faut aussi noter qu'un embouti est plus facile à réaliser qu'une lumière.

Suivant une première forme d'exécution de l'invention, chaque segment de barre susceptible de recevoir une figurine présente une seule déformation en creux ayant la forme d'un puits cylindrique ou tronconique et d'axe de révolution orienté radialement par rapport à l'axe de la barre, et le fond d'encoche de l'une des pièces constitutives de chaque figurine présente une saillie en forme de téton cylindrique ou tronconique de dimensions complémentaires de celles du puits cylindrique de la barre et apte à être engagé, sans jeu, dans ce puits, en fin d'engagement de l'encoche de cet élément sur le segment de barre considéré.

Suivant une autre forme d'exécution de l'invention, chaque segment de barre destiné à recevoir une figurine présente au moins un embouti de section transversale en V, orienté normalement à l'axe de la barre et la partie correspondante de la paroi d'encoche de la pièce mâle de la figurine présente une saillie complémentaire apte à s'engager, sans jeu, dans l'embouti précité, lors du montage de la pièce mâle sur la barre.

De préférence, il est prévu deux emboutis diamétralement opposés et, par conséquent, deux saillies complémentaires portées par les deux parois latérales opposées de l'encoche de la pièce mâle de la figurine.

Suivant une variante d'exécution de l'invention, chaque déformation en creux de chaque segment de barre susceptible de recevoir une figurine est constitué par un méplat en creux et le secteur correspondant de l'encoche de la pièce constitutive de la figurine destinée à être en correspondance du méplat précité présente un méplat en saillie, de dimension correspondant à celui de ce segment de barre et apte à l'épouser en fin d'engagement de l'encoche de la pièce de figurine précitée sur ce segment de barre.

Il peut être prévu, tant sur chaque segment de barre destiné à recevoir une figurine que sur le secteur correspondant de l'encoche de l'une ou l'autre pièce de la figurine, qu'un seul méplat. Toutefois, de préférence, il est prévu, sur chaque segment précité de barre, plusieurs méplats en creux régulièrement répartis, lui conférant un contour polygonal, tel qu'hexagonal ou octogonal et le fond d'encoche d'au moins une pièce de figurine présente un contour polygonal complémentaire de telle sorte qu'après engagement des encoches des deux éléments de figurine et leur assemblage l'un à l'autre, les deux fonds d'encoches de ces deux éléments épousent, au moins partiellement, le contour polygonal du segment de barre.

Naturellement, la longueur des déformations en forme de méplats des segments de barre est sensiblement égale à celle des méplats en saillie complémentaires des encoches d'éléments de figurines mais cette longueur peut être égale ou inférieure à la largeur des figurines.

Il faut noter que, dans tous les cas, I'interpénétration des saillies des encoches des pièces constitutives des figurines et des déformations en creux des segments de barre assure non seulement la liaison en rotation des figurines à la barre mais aussi leur immobilisation axiale par rapport à cette barre.

Les deux pièces constitutives d'une figurine peuvent, comme dans la demande de brevet français précitée, correspondre, l'une, à la tête et au buste de cette figurine et l'autre, à ses jambes et à son bassin, chacune d'elles comportant un prolongement permettant leur assemblage moyennant un emboîtement partiel et les encoches de chacune d'elles étant ouvertes en direction de ce prolongement.

Cependant, suivant une variante, l'une des pièces de cette figurine en représente la presque totalité et son encoche est ouverte en direction de son abdomen ou de son dos tandis que la seconde pièce constitue la pièce mâle engageable à la fois sur le segment choisi de barre et dans l'encoche de l'autre pièce en reproduisant, selon le cas, l'abdomen ou le dos de cette figurine.

Suivant une première forme d'exécution de cette variante, la seconde pièce ou pièce mâle est engageable dans l'encoche de l'autre suivant une direction radiale par rapport à l'axe de la barre et sa retenue, après engagement, est obtenue par son encliquetage et/ou son coincement en fin d'engagement.

Suivant une seconde forme d'exécution de cette variante, la seconde pièce ou pièce mâle de cette figurine est engageable dans l'encoche de l'autre pièce par coulissement parallèle à l'axe de la barre, les bords de l'encoche de la première pièce étant pourvus d'un profil mâle ou femelle en queue d'aronde tandis que les bords correspondants de la seconde pièce sont pourvues d'un profil complémentaire et sa retenue est assurée par encliquetage et/ou coincement.

De toute façon, l'invention sera bien comprise, à l'aide de la description qui suit, en référence au dessin schématique annexé représentant, à titre d'exemples non limitatifs, plusieurs formes d'exécution de cet ensemble :
Figure 1 est une vue éclatée en coupe, radiale par rapport à l'axe de la barre porte-figurines, montrant les deux pièces mâle et femelle de cette figurine en position de préassemblage à la barre dans le cas où le segment de cette dernière, destinée à recevoir cette figurine, présente un embouti sensiblement tronconique ;
Figures 2 et 3 sont des vues partielles en perspective montrant un segment de barre présentant, respectivement, deux emboutis différents de celui de l'exemple illustré par la figure 1 :
Figure 4 est une vue en perspective éclatée montrant les deux pièces constitutives femelle et mâle d'une figurine en position de préassemblage à un segment de barre conforme à celui illustré par la figure 3;
Figure 5 est une vue similaire à figure 4 illustrant une variante d'exécution de la figurine de figure 4;
Figure 6 est une vue similaire à figure 4 illustrant une variante d'exécution du segment de barre destiné à recevoir une figurine ;
Figure 7 est une vue en coupe transversale montrant une figurine montée sur le segment de barre destiné à la recevoir et illustrant une variante d'exécution de cette figurine et de ses moyens d'assemblage à la barre.

La figure 1 est une vue éclatée en coupe transversale montrant les deux pièces constitutives en matière plastique moulée ou injectée d'une figurine, à savoir, la pièce femelle 2 et la pièce mâle 3 destinées à être assemblées à une barre 4 de baby-foot en lui étant liées en rotation et axialement.

Dans cet exemple, la pièce femelle 2 représente le buste 5 et la tête 6 de la figurine tandis que la pièce mâle 3 représente ses jambes 7 et son bassin 8.

Dans cet exemple, la tête 6 est fixée au buste 5 par coincement conique mais, il est évident, que l'ensemble tête 6 et buste 5 pourrait être réalisé d'une seule pièce.

Comme cela était le cas dans la demande de brevet citée au début du mémoire descriptif de la présente demande, chaque pièce femelle 2 et mâle 3 de cette figurine présente, à son extrémité d'assemblage, une encoche débouchante, respectivement 9 et 11, dont le fond, respectivement 9a et 11a, présente une forme partiellement cylindrique de rayon sensiblement égale à celui r de la barre 4.

Comme le montre le dessin, les fonds cylindriques 9a et 11a des encoches 9 et 11 des pièces 2 et 3 se développent sur un secteur légèrement supérieur à 180° de sorte que la largeur l de leur ouverture est légèrement inférieure au rayon extérieur r de la barre 4. L'engagement des deux pièces 2 et 3 sur la barre 4 jusqu'au fond des encoches 9 et 11 ne peut donc être réalisé que grâce à l'élasticité de leur matière constitutive, cette élasticité assurant leur retenue par encliquetage sur la barre 4.

En outre, comme cela ressort de l'examen de la figure 1, chaque pièce constitutive 2 et 3 de cette figurine présente un prolongement au-delà de son encoche, respectivement 9 et 11, de façon à permettre leur emboîtement partiel lors de leur assemblage réciproque sur la barre 4.

Il faut, en outre, noter que l'engagement de la pièce femelle 2 sur la barre 4 et sur la pièce mâle 5 a pour effet d'assurer le blocage de la pièce mâle 3 puisque l'extrémité d'assemblage de cette dernière se trouve prisonnière à l'intérieur de l'extrémité d'assemblage de la pièce femelle 2. Cette disposition est avantageuse puisque, lors d'une partie de baby-foot, c'est bien la pièce mâle 3 qui subit les contraintes les plus élevées puisque c'est à l'aide des pieds ou jambes 7 des figurines que la boule constituant le ballon de foot est frappée.

Dans l'exemple illustré par la figure 1, les moyens d'assemblage de la figurine 2, 3 au segment de barre 4 destiné à la recevoir comprennent, d'une part, une déformation en creux 12 réalisé par emboutissage sur la barre 4 et, d'autre part, un ergot 13 ménagé dans le fond de l'encoche 11 de la pièce mâle 3 et qui est destiné à être engagé dans la déformation en creux 12 du segment considéré de la barre 4.

Dans cet exemple, la déformation en creux 12 de la barre 4 présente la forme d'un puits de forme sensiblement tronconique et, naturellement, l'ergot 13 présente une forme complémentaire.

Il est à remarquer que la réalisation de la déformation en creux 12 de la barre 4 par emboutissage, n'engendre la formation d'aucune bavure, ni d'aucune arête tranchante susceptible d'entraîner la détérioration et, notamment, le sectionnement de l'ergot 13. En conséquence, ce dernier n'est pas obligatoirement réalisé, bien que cela soit possible, par un insert métallique surmoulé lors de la fabrication, par moulage, de la pièce mâle 3.

La figure 2 montre, en perspective, un segment de barre 4 destiné à recevoir une figurine dans lequel la déformation en creux participant à la liaison en rotation et axialement de la figurine à ce segment de barre est constituée par un méplat 14 orienté parallèlement à l'axe de la barre 4 ou deux méplats 14 diamétralement opposés.

L'exemple de la figure 3 diffère de celui de la figure 2 par le fait qu'il n'est pas prévu un seul ou deux méplats 14 mais six méplats 15 régulièrement répartis à la périphérie de la barre 4 et disposés de manière à être diamétralement opposés deux par deux.

La figure 4 illustre le mode d'assemblage d'une figurine à un segment de barre 4 conforme à celui illustré par la figure 3, c'est-à-dire présentant six méplats ou facettes 15.

Dans cet exemple, les parties déjà décrites à l'occasion de la figure 1 sont affectées des mêmes références augmentées de cent.

C'est ainsi que l'on retrouve les pièces femelle 102 et mâle 103 de la figurine et la barre 104 dont le segment destiné à recevoir cette figurine présente des méplats ou facettes 15 lui conférant une section transversale hexagonale.

Comme le montre l'examen de la figure 4, chaque encoche 109 et 111 des pièces femelle 102 et mâle 103 de cette figurine possède une pluralité de saillies constituées par des méplats 113 conférant à chacune d'elles un contour hexagonal de mêmes dimensions que la section transversale hexagonale du segment considéré de barre 104, et apte à épouser, en se complétant l'une et l'autre, le périmètre hexagonal de ce segment de barre 104.

Dans cet exemple, la longueur des méplats 15 du segment de barre 104 est égale à la longueur des encoches 109 et 111 des pièces 102 et 103 de cette figurine, c'est-à-dire à la largeur de cette figurine. Naturellement, il serait possible de prévoir des méplats 15 de longueur inférieure à la largeur de la figurine mais, dans ce cas, la partie façonnée en hexagone de chaque encoche 109 et 111 devrait être d'une longueur adaptée.

Ces dispositions ont pour effet d'assurer, en complément de la liaison en rotation obtenue par la section non circulaire des encoches 109 et 111 et du segment de barre 104, une liaison axiale de la figurine à la barre 104.

La figure 5 illustre, en perspective, une variante d'exécution de l'exemple illustré par la figure 4. Dans cet exemple, les parties se correspondant ont été affectées des mêmes numéros de référence que sur la figure 4 augmentés de cent.

Dans cet exemple, la pièce femelle 202 de la figurine représente la presque totalité de cette figurine et son encoche 209 est ouverte en direction de l'abdomen de cette figurine tandis que sa pièce mâle 203 n'en constitue que l'abdomen.

Comme le montre la figure 5, cette pièce mâle 203 est destinée à fermer l'ouverture de l'encoche 209 de la pièce femelle 202 et, à cet effet, chacun des bords de l'encoche 209 présente une gorge longitudinale 209a formant, à elles deux, une glissière en queue d'aronde et, de son côté, la pièce mâle 203 présente, le long de chacun de ses bords, une nervure 203a complémentaire d'une gorge 209a de l'encoche 209 et apte à être engagée, dans la glissière formée par ces gorges 209a, à la manière d'un coulisseau, et à être retenue, en fin d'engagement, par coincement et/ou encliquetage.

Naturellement, la pièce mâle 203 présente, à son extrémité tournée vers l'encoche 209 de la pièce femelle 202, une gorge 211 présentant la partie manquante, à l'encoche 209, des facettes de la section transversale hexagonale du segment considéré de barre 204.

On conçoit aisément qu'après avoir engagé la pièce femelle 202 sur le segment considéré de barre 204, la mise en place de la pièce mâle 203 assure le verrouillage du montage de la figurine sur ce segment de barre.

Cette figurine se trouve ainsi liée axialement et en rotation à la barre 204.

L'exemple illustré par la figure 6 est inspiré de celui illustré par la figure 1 et les parties correspondant à celles de la figure 1 sont désignées par les mêmes références augmentées de trois cents.

Cette figurine présente donc, comme dans l'exemple illustré par la figure 1, une pièce femelle 302 et une pièce mâle 303 dont les extrémités d'assemblage présentent des encoches respectivement 309 et 311 rigoureusement conformes aux encoches 9 et 11 des pièces 2 et 3 de l'exemple de la figure 1, c'est-à-dire présentant sensiblement le même rayon r que la barre 304 et se développant sur un secteur légèrement supérieur à 180°.

Dans cet exemple, la déformation en creux dont est pourvu le segment considéré de barre 304 est constituée par un embouti 312 de section transversale en V et, de préférence, par deux emboutis 312 diamétralement opposés et tandis que deux saillies convexes 313 de forme complémentaire des emboutis 312 du segment de barre 304 sont réalisées sur chacune des parois latérales, en regard l'une de l'autre, de l'encoche 311 de la pièce mâle 303 de cette figurine.

Comme dans les exemples précédents, l'assemblage de la pièce mâle 303 sur le segment de barre 304 destiné à la recevoir suivi de l'assemblage de la pièce femelle 302, sur ce même segment de barre 304, avec emboîtement partiel de l'extrémité d'assemblage de la pièce mâle 303, assure le verrouillage de cette dernière dans sa position d'assemblage sur la barre 304 et la liaison en rotation et axiale de cette figurine à la barre 304.

La figure 7 illustre une variante d'exécution de l'exemple de la figure 6 comparable à la variante illustrée par la figure 5 de la forme d'exécution illustrée par la figure 4.

Sur cette figure, les parties correspondant à des parties déjà décrites à l'occasion de la figure 6 sont désignées par les mêmes références augmentées de cent.

Dans cet exemple, la pièce femelle 402 représente la presque totalité de la figurine et son encoche est ouverte en direction de l'abdomen tandis que la pièce mâle 403, qui est destinée à fermer l'encoche 409, représente seulement l'abdomen de cette figurine.

Dans cet exemple, la pièce mâle 403 présente une encoche 411 dont les parois en regard sont pourvues de saillies 413 de section transversale en V aptes à s'engager dans les emboutis 412 réalisés sur le segment considéré de barre 404.

Naturellement, les saillies 413 et les emboutis 412 sont rigoureusement identiques aux saillies 313 et emboutis 312 de l'exemple illustré sur la figure 6.

## Revendications

1. Ensemble barre support de figurine et figurine pour baby-foot, dans lequel chaque figurine est constituée de deux pièces complémentaires, respectivement mâle (3, 103, 203, 303, 403) et femelle (2, 102, 202, 302, 402), assemblables l'une à l'autre, par coulissement, coincement et/ou encliquetage, après engagement sur le segment de barre (4, 104, 204, 304, 404) destiné à la recevoir, d'une encoche (11, 111, 211, 311, 411 - 9, 109, 209, 309, 409) dont au moins l'une de ces pièces est pourvue et dont le fond est conformé pour épouser le segment précité de barre (4, 104, 204, 304, 404), où d'une part, chaque segment de barre susceptible de recevoir une figurine présente au moins une déformation (12, 14, 15, 312, 412) en creux, non débouchante et, où d'autre part, l'encoche (11, 111, 211, 311, 411, - 9, 109, 209, 309, 409) d'au moins l'une (3, 103, 303, 403, - 2, 102, 202, 402) des deux pièces constitutives de chaque figurine présente, en correspondance de chaque déformation en creux du segment de barre considéré, une saillie (13, 113, 213, 313, 413) de forme complémentaire, apte à s'engager, sans jeu, dans la déformation en creux correspondante de la barre (4, 104, 204, 304, 404).

2. Ensemble selon la revendication 1, caractérisé en ce que chaque segment de barre (4) susceptible de recevoir une figurine présente une seule déformation en creux ayant la forme d'un puits cylindrique ou tronconique (9) et d'axe de révolution orienté radialement par rapport à l'axe de la barre (4), et le fond (11a) d'encoche (11) de l'une (3) des pièces constitutives de chaque figurine présente une saillie en forme de téton cylindrique ou tronconique (13) de dimensions complémentaires de celles du puits cylindrique (9) de la barre (4) et apte à être engagé, sans jeu, dans ce puits, en fin d'engagement de l'encoche (11) de cet élément (3) sur le segment de barre (4) considéré.

3. Ensemble selon la revendication 1, caractérisé en ce que chaque segment de barre (304) destiné à recevoir une figurine présente au moins un embouti (312) de section transversale en V, orienté normalement à l'axe de la barre (304) et la partie correspondante de la paroi d'encoche (311) de la pièce mâle (303) de la figurine présente une saillie complémentaire (313) apte à s'engager, sans jeu, dans l'embouti (312) précité, lors du montage de la pièce mâle (303) sur la barre (304).

4. Ensemble selon la revendication 3, caractérisé en ce qu'il est prévu deux emboutis (312) diamétralement opposés et, par conséquent, deux saillies (313) complémentaires portées par les deux parois latérales opposées de l'encoche (311) de la pièce mâle (303) de la figurine.

5. Ensemble selon la revendication 1, caractérisé en ce que chaque déformation en creux de chaque segment (4, 104, 204) de barre susceptible de recevoir une figurine est constitué par un méplat en creux (14, 15) et le secteur correspondant de l'encoche (111, 209) de la pièce constitutive (103, 202) de la figurine destinée à être en correspondance du méplat (14, 15) précité présente un méplat (113-213) en saillie, de dimension correspondant à celui de ce segment de barre (4, 104, 204) et apte à l'épouser en fin d'engagement de l'encoche (109, 211) de la pièce de figurine précitée (103, 202) sur ce segment de barre (4, 104, 204).

6. Ensemble selon la revendication 5, caractérisé en ce qu'il est prévu, sur chaque segment précité de barre (104, 204), plusieurs méplats en creux (15) régulièrement répartis, lui conférant un contour polygonal, tel qu'hexagonal ou octogonal et le fond d'encoche (111, 209) d'au moins une pièce (103, 202) de figurine présente un contour polygonal (113, 213) complémentaire de telle sorte qu'après engagement des encoches (109, 111, 209, 211) des deux éléments de figurine (102, 103, 202, 203) et leur assemblage l'un à l'autre, les deux fonds d'encoches de ces deux éléments épousent, au moins partiellement, le contour polygonal du segment de barre (104, 204).

7. Ensemble selon la revendication 6, caractérisé en ce que la longueur des méplats (15) des segments considérés de barre (104, 204) égale à celles des méplats correspondants (113, 213) des encoches (111, 209) des pièces (103, 202) de figures, est aussi égale à la largeur des figurines.

8. Ensemble selon la revendication 6, caractérisé en ce que la longueur des méplats (15) des segments considérés de barre (104, 204) égale à celles des méplats correspondants (113, 213) des encoches (111, 209) des pièces (103, 202) de figures, est inférieure à la largeur des figurines.

9. Ensemble selon l'une quelconque des revendications 1 à 8, caractérisé en ce que l'une (2, 102, 302) des pièces de chaque figurine ou pièce femelle reproduit la tête (6) et le buste (5) de cette figurine tandis que l'autre (3, 103, 303) en reproduit les jambes (7) et le bassin (8).

10. Ensemble selon l'une quelconque des revendications 1 à 8, caractérisé en ce que l'une (202, 402) des pièces de chaque figurine en représente la presque totalité et son encoche (209, 409) est ouverte en direction de son abdomen ou de son dos tandis que la seconde pièce (203, 403) constitue la pièce mâle engageable à la fois sur le segment choisi de barre (204, 404) et dans l'encoche (209, 409) de l'autre pièce en reproduisant, selon le cas, l'abdomen ou le dos de cette figurine.

11. Ensemble selon la revendication 10, caractérisé en ce que la seconde pièce ou pièce mâle (403) est engageable dans l'encoche (409) de l'autre pièce (402) suivant une direction radiale par rapport à l'axe de la barre (404) et sa retenue, après engagement, est obtenue par son encliquetage et/ou son coincement en fin d'engagement.

12. Ensemble selon la revendication 10, caractérisé en ce que la seconde pièce ou pièce mâle (203) de cette figurine est engageable dans l'encoche (209) de l'autre pièce (202) par coulissement parallèle à l'axe de la barre (204), les bords (209a) de l'encoche (209) de la première pièce (203) étant pourvus d'un profil mâle ou femelle en queue d'aronde tandis que les bords correspondants (203a) de la seconde pièce (203) sont pourvues d'un profil complémentaire et sa retenue est assurée par encliquetage et/ou coincement.

## Claims

1. A bar support assembly for a model player and a model player for table football, in which each model player is constituted by two complementary parts, respectively male (3, 103, 203, 303, 403) and female (2, 102, 202, 302, 402), assembled together by sliding, gripping and/or snap-engaging, after engagement on the bar segment (4, 104, 204, 304, 404) intended to receive it, by a recess (11, 111, 211, 311, 411, - 9, 109, 209, 309, 409) with which at least one of these parts is provided and of which the base is shaped to conform to the aforesaid bar segment (4, 104, 204, 304, 404), wherein, on the one hand, each bar segment intended to receive a model player has at least one hollow blind deformation (12, 14, 15, 312, 412) and wherein, on the other hand, the recess (11, 111, 211, 311, 411, - 9, 109, 209, 309, 409) of at least one (3, 103, 303, 403 - 2, 102, 202, 402) of the two constituent parts of each model player presents, in correspondence with each hollow deformation of the relevant bar segment, a projection (13, 113, 213, 313, 413) of complementary form adapted to engage, without play, in the corresponding hollow deformation of the bar (4, 104, 204, 304, 404).

2. An assembly according to Claim 1, characterised in that each bar segment (4) intended to receive a model player has a single hollow deformation having the form of a cylindrical or tapered pit (9) and an axis of revolution oriented radially with respect to the axis of the bar (4), and the bottom (11a) of the recess (11) of one (3) of the constituent parts of each model player presents a projection in the form of a cylindrical or tapered lug (13) having dimensions complementary to those of the cylindrical pit (9) of the bar (4) and adapted to be engaged, without play, in this pit at the completion of the engagement of the recess (11) of this element (3) on the relevant bar segment (4).

3. An assembly according to Claim 1, characterised in that each bar segment (304) intended to receive a model player presents at least one stamping of V-shaped transverse section oriented normally to the axis of the bar (304) and the corresponding part of the wall of the recess (311) of the male part (303) of the model player has a complementary projection (313) adapted to engage, without play, in the aforesaid stamping (312) during the mounting of the male part (303) on the bar (304).

4. An assembly according to Claim 3, characterised in that two diametrically opposed stampings are provided and consequently two complementary projections (313) carried by the two opposed lateral walls of the recess (311) of the male part (303) of the model player.

5. An assembly according to Claim 1, characterised in that each hollow deformation of each bar segment (4, 104, 204) intended to receive a model player is constituted by a hollow flat (14, 15) and the corresponding sector of the recess (111, 209) of the constituent part (103, 202) of the model player intended to be in correspondence with the aforesaid flat (14, 15) presents a projecting flat (113, 213) of dimension corresponding to that of this bar segment (4, 104, 204) and adapted to embrace it at the completion of engagement of the recess (109, 211) of the aforesaid part of the model player on the bar segment (4, 104, 204).

6. An assembly according to Claim 5, characterised in that there are provided, on each aforesaid bar segment (104, 204) several regularly distributed hollow flats producing thereon a polygonal contour such as hexagonal or octagonal and the bottom of the recess (111, 299) of at least one part (103, 202) of the model player presents a complementary polygonal contour (113, 213) such that, after engagement of the recesses (109, 111, 209, 211) of the two elements of the model player (102, 103, 202, 203) and their assembly together, the two bottoms of the recesses of these two elements embrace, at least partially, the polygonal contour of the bar segment (104, 204).

7. An assembly according to Claim 6, characterised in that the length of the flats (15) of the relevant bar segments (104, 204) are equal to those of the corresponding flats (113, 213) of the recesses (111, 209) of the parts (103, 202) of the model players, and also equal to the width of the model players.

8. An assembly according to Claim 6, characterised in that the length of the flats (15) of the relevant bar segments (104, 204) is equal to those of the corresponding flats (113, 213) of the recesses (111, 209) of the parts (103, 203) of the model players, is less than the width of the model players.

9. An assembly according to any one of Claims 1 to 8, characterised in that one (2, 102, 302) of the parts of each model player or female part reproduces the head (6) and the bust (5) of this model player, whilst the other (3, 103, 303) reproduces the legs (7) and pelvis (8) thereof.

10. An assembly according to any one of Claims 1 to 8, characterised in that one (202, 402) of the parts of each model player represents nearly the entirety thereof and its recess (209, 409) is open in the direction of its abdomen or its back, whilst the second part (203, 403) constitutes the male part engageable at the same time on the chosen bar segment (204, 404) and in the recess (209, 409) of the other part, thereby reproducing, as the case may be, the abdomen or the back of this model player.

11. An assembly according to Claim 10, characterised in that the second part or male part (403) is engageable in the recess (409) of the other part (402) in a radial direction with respect to the axis of the bar (404) and is retained, after engagement, by its snap-engagement and/or gripping at the completion of the engagement.

12. An assembly according to Claim 10, characterised in that the second part or male part (203) of this model player is engageable in the recess (209) of the other part (202) by sliding parallel to the axis of the bar (204), the edges (209a) of the recess (209) of the first part (203) being provided with a male or female profile of dovetail shape, whilst the corresponding edges (203a) of the second part (203) are provided with a complementary profile and its retention is effected by snap-engagement and/or gripping.

## Patentansprüche

1. Spielfigurhaltestange-Spielfigur-Einheit für Fußballspiel, bei welcher jede Spielfigur aus zwei komplementären, männlichen (3, 103, 203, 303, 403) bzw. weiblichen (2, 102, 202, 302, 402) Teilen gebildet ist, wobei diese Teile nach Eingriff einer Ausnehmung (11, 111, 211, 311, 411 - 9, 109, 209, 309, 409) auf dem zu ihrer Aufnahme bestimmten Stangenabschnitt (4, 104, 204, 304, 404) durch Ineinanderschieben, Klemmen und/oder Verrasten zusammenfügbar sind, wobei diese Ausnehmung an wenigstens einem der Teile vorgesehen ist und wobei der Boden der Ausnehmung zur Anlage an den Stangenabschnitt (4, 104, 204, 304, 404) ausgebildet ist, wobei einerseits jeder zur Aufnahme einer Spielfigur geeignete Stangenabschnitt wenigstens eine sich nicht öffnende Vertiefung (12, 14, 15, 312, 412) aufweist und wobei andererseits die Ausnehmung (11, 111, 211, 311, 411 - 9, 109, 209, 309, 409) wenigstens eines (3, 103, 203, 303, 403 - 2, 102, 202, 402) der beiden Bestandteile jeder Spielfigur in Entsprechung zu jeder Vertiefung des betrachteten Stangenabschnitts einen komplementär ausgebildeten Vorsprung (13, 113, 213, 313, 413) aufweist, der spielfrei in die entsprechende Vertiefung der Stange (4, 104, 204, 304, 404) eingreifen kann.

2. Einheit nach Anspruch 1,
**dadurch gekennzeichnet**, daß jeder zur Aufnahme einer Spielfigur geeignete Stangenabschnitt (4) eine einzige Vertiefung aufweist, welche die Gestalt eines zylindrischen oder kegelstumpfförmigen Schachtes (9) hat und deren Rotationsachse bezüglich der Achse der Stange (4) radial gerichtet ist, und der Boden (11a) der Ausnehmung (11) eines (3) der Bestandteile jeder Spielfigur einen Vorsprung in Form eines zylindrischen oder kegelstumpfförmigen Kopfes (13) aufweist, dessen Abmessungen zu jenen des zylindrischen Schachtes (9) der Stange (4) komplementär sind und der am Ende des Eingriffs der Ausnehmung (11) dieses Elements (3) auf dem betrachteten Stangenabschnitt (4) spielfrei in diesen Schacht (9) eingreifen kann.

3. Einheit nach Anspruch 1,
**dadurch gekennzeichnet**, daß jeder zur Aufnahme einer Spielfigur bestimmte Stangenabschnitt (304) wenigstens eine Einbuchtung (312) mit V-förmigem Querschnitt aufweist, die orthogonal zur Achse der Stange (304) gerichtet ist, und der entsprechende Teil der Wandung der Ausnehmung (311) des männlichen Teils (303) der Spielfigur einen komplementären Vorsprung (313) aufweist, der bei der Montage des männlichen Teils (303) auf der Stange (304) spielfrei in die Einbuchtung (312) eingreifen kann.

4. Einheit nach Anspruch 3,
**dadurch gekennzeichnet**, daß zwei einander diametral entgegengesetzte Einbuchtungen (312) und folglich zwei komplementäre, von den beiden einander entgegengesetzten Seitenwandungen der Ausnehmung (311) des männlichen Teils (303) der Spielfigur getragene Vorsprünge (313) vorgesehen sind.

5. Einheit nach Anspruch 1,
**dadurch gekennzeichnet**, daß jede Vertiefung jedes zur Aufnahme einer Spielfigur geeigneten Stangenabschnitts (4, 104, 204) von einer vertieften Abflachung (14, 15) gebildet ist, und der entsprechende Sektor der Ausnehmung (111, 209) jenes Bestandteils (103, 202) der Spielfigur, der dieser Abflachung (14, 15) entsprechen soll, eine vorspringende Abflachung (113, 213) aufweist, deren Abmessungen jenen des Stangenabschnitts (4, 104, 204) entsprechen und die sich am Ende des Eingriffs der Ausnehmung (109, 211) des genannten Teils (103, 202) der Spielfigur auf diesem Stangenabschnitt (4, 104, 204) an diesen Stangenabschnitt anlegen kann.

6. Einheit nach Anspruch 5,
**dadurch gekennzeichnet**, daß an jedem Stangenabschnitt (104, 204) mehrere regelmäßig verteilte vertiefte Abflachungen (15) vorgesehen sind, die ihm einen polygonalen, bspw. hexagonalen oder oktagonalen, Umriß verleihen, und der Boden der Ausnehmung (111, 209) wenigstens eines Teils (103, 202) der Spielfigur einen komplementären polygonalen Umriß (113, 213) aufweist, so daß sich nach Eingriff der Ausnehmungen (109, 111, 209, 211) der beiden Spielfigur-Elemente (102, 103, 202, 203) und ihrem Zusammenfügen die beiden Ausnehmungsböden dieser beiden Elemente zumindest teilweise an den polygonalen Umriß des Stangenabschnitts (104, 204) anlegen.

7. Einheit nach Anspruch 6,
**dadurch gekennzeichnet**, daß die Länge der Abflachungen (15) der Stangenabschnitte (104, 204), die gleich den Längen der entsprechenden Abflachungen (113, 213) der Ausnehmungen (111, 209) der Teile (103, 202) der Spielfiguren ist, auch gleich der Breite der Spielfiguren ist.

8. Einheit nach Anspruch 6,
**dadurch gekennzeichnet**, daß die Länge der Abflachungen (15) der Stangenabschnitte (104, 204), die gleich den Längen der entsprechenden Abflachungen (113, 213) der Ausnehmungen (111, 209) der Teile (103, 202) der Spielfiguren ist, kleiner als die Breite der Spielfiguren ist.

9. Einheit nach einem der Ansprüche 1 bis 8,
**dadurch gekennzeichnet**, daß das eine (2, 102, 302) der Teile jeder Spielfigur oder das weibliche Teil den Kopf (6) und die Brust (5) dieser Spielfigur wiedergibt, während das andere (3, 103, 303) die Beine (7) und das Becken (8) wiedergibt.

10. Einheit nach einem der Ansprüche 1 bis 8,
**dadurch gekennzeichnet**, daß das eine (202, 402) der Teile jeder Spielfigur nahezu deren Gesamtheit darstellt und seine Ausnehmung (209, 409) in Richtung ihres Unterleibs oder ihres Rückens offen ist, während das zweite Teil (203, 403) das männliche Teil bildet, das in diesem Fall unter Wiederherstellung des Unterleibs oder des Rückens dieser Spielfigur gleichzeitig auf den gewählten Stangenabschnitt (204, 404) und in die Ausnehmung (209, 409) des anderen Teils in Eingriff gebracht werden kann.

11. Einheit nach Anspruch 10,
**dadurch gekennzeichnet**, daß das zweite Teil oder das männliche Teil (403) in die Ausnehmung (409) des anderen Teils (402) gemäß einer radialen Richtung bezüglich der Achse der Stange (404) in Eingriff bringbar ist, und sein Halt nach dem Eingriff durch sein Verrasten und/oder sein Klemmen am Ende des Eingriffs erhalten wird.

12. Einheit nach Anspruch 10,
**dadurch gekennzeichnet**, daß das zweite Teil oder das männliche Teil (203) dieser Spielfigur in die Ausnehmung (209) des anderen Teils (202) durch Einschieben parallel zur Achse der Stange (204) in Eingriff bringbar ist, wobei die Ränder (209a) der Ausnehmung (209) des ersten Teils (203) mit einem männlichen oder weiblichen Schwalbenschwanz-Profil versehen sind, während die entsprechenden Ränder (203a) des zweiten Teils (203) mit einem komplementären Profil versehen sind, und sein Halt durch Verrasten und/oder Klemmen sichergestellt wird.
